# EUROPÄISCHE PATENTSCHRIFT

(11) **EP 0 238 842 B1**
(45) Veröffentlichungstag und Bekanntmachung des Hinweises auf die Patenterteilung: **07.08.1991**
(21) Anmeldenummer: 87102256.2
(22) Anmeldetag: 17.02.1987
(51) Int. Cl.: D06F 37/20, D06F 33/02

(54) **Waschmaschine mit einer motorisch angetriebenen Wasch- und Schleudertrommel**
Washing machine with a motor-driven washing and spinning drum
Machine à laver avec tambour de lavage et d'essorage entraîné par moteur

(30) Priorität: 25.02.1986 DE 3605924
(43) Veröffentlichungstag der Anmeldung: 30.09.1987
(73) Patentinhaber: Licentia Patent-Verwaltungs-GmbH, 60596 Frankfurt (DE)
(72) Erfinder: Wipperfürth, Franz-Josef, Ing. grad., D-8501 Cadolzburg (DE)

(56) Entgegenhaltungen:
- DE-A- 2 620 464
- FR-E- 78 005

## Beschreibung

Die Erfindung betrifft eine Waschmaschine mit einer motorisch angetriebenen Wasch- und Schleudertrommel nach dem Oberbegriff des Patentanspruches.

Es ist bei Waschmaschinen allgemein bekannt, für deren Wasch- und Schleudertrommel eine Unwuchtüberwachungseinrichtung (Unwuchterkennungseinrichtung) vorzusehen, durch die bei Auftreten bzw. Erfassen einer Unwucht in Folge ungünstiger Waschgutverteilung in der Wasch- und Schleudertrommel deren Drehzahl reduziert oder der Antrieb vorübergehend stillgesetzt wird. Während dieser Phase findet eine neue Wäschegutverteilung in der Wasch- und Schleudertrommel statt. Danach ist automatisch ein erneutes Hochlaufen der Wasch- und Schleudertrommel bzw. ein Wiederanlaufen des Antriebes vorgesehen. Dieser Vorgang einer günstigen Waschgutverteilung in der Wasch- und Schleudertrommel kann während des Schleuderprozesses unter Umständen mehrmals wiederholt werden.

Bei diesem Vorgang der Wäscheunwuchtbeseitigung bzw. -korrektur läuft jedoch das mechanische Programmschaltwerk stetig weiter, d. h. die für den Schleuderprozeß vorgesehenen Zeitschritte des Programmschaltwerkes werden von diesem laufend abgearbeitet. Die für die Wächeunwuchtbeseitigung bzw. -korrektur und die damit verbundenen Wächeunwuchtmeßzyklen aufgewendete Zeit geht dadurch der vorgegebenen Schleuderzeit ab. Die Folge davon ist, daß die effektive Schleuderzeit verkürzt wird und diese Zeit dann nicht mehr ausreichend ist, die Wäsche zufriedenstellend zu entwässern. Eine Waschmaschine, bei der das Programmschaltwerk stetig weiter läuft, ist aus der DE-A-2620464 bekannt.

Der Erfindung liegt nun die Aufgabe zugrunde, den aufgezeigten Mangel zu beheben, und sicherzustellen, daß die Wäscheunwuchtbeseitigung bzw. -korrektur keinen negativen Einfluß auf das erwünschte Schleuderergebnis hat.

Die gestellte Aufgabe wird erfindungsgemäß dadurch gelöst, daß der Antrieb des mechanischen Programmschaltwerkes für die Dauer der Waschgutverteilung und/oder einer Waschgutverteilungsmessung und/oder einer Waschgutverteilungskorrektur angehalten wird.

Durch die vorgeschlagene Maßnahme wird in vorteilhafter Weise sichergestellt, daß während der einzelnen Waschgutverteilungszyklen bzw. -maßnahmen durch das Programmschaltwerk keine Schleuderzeitschritte abgearbeitet werden und damit die vorgegebene Schleuderzeit für das Schleudergut auch ungekürzt zur Verfügung steht.

An Hand eines Blockschaltplanes wird die Erfindung nachfolgend näher erläutert.

Mit 1 ist ein mechanisches Programmschaltwerk bezeichnet, wie es für Waschmaschinen mit angetriebener Wasch- und Schleudertrommel zum Einsatz kommt. Das Programmschaltwerk (1) besitzt eine übliche Programmtrommel (2) zum Betätigen von Programmkontakten (3), die über einen zugehörigen Antriebsmotor (4) in Umlauf gebracht wird. Ein Antriebsmotor für die Wasch- und Schleudertrommel der Waschmaschine ist mit (5) bezeichnet. Der vorgenannte Wasch- und Schleudertrommelantriebsmotor (5) und der Antriebsmotor (4) für die Programmtrommel (2) des Programmschaltwerkes (1) sind über je eine elektrische Leitung (7) bzw. (7') mit einem an sich bekannten digitalen Drehzahlregler (6) verbunden.

Die Funktionsweise des digitalen Drehzahlreglers (6) ist die, daß der Antrieb (4) für die Programmtrommel (2) des Programmschaltwerkes (1) für die Dauer einer neuen Waschgutverteilung und/oder einer Waschgutverteilungsmessung und/oder während einer Waschgutverteilungskorrektur angehalten wird, d. h., daß die Steuereinheit des digitalen Drehzahlreglers (6) nur dann den Antriebsmotor (4) der Programmtrommel (2) ansteuert, wenn gerade keiner der vorgenannten drei Waschgutverteilungszyklen abläuft bzw. durchgeführt wird.

## Patentansprüche

1. Waschmaschine mit einer motorisch angetriebenen Wasch- und Schleudertrommel, mit einem angetriebenen mechanischen Programmschaltwerk und einer Unwuchtüberwachungseinrichtung, die bei Auftreten einer zu großen Unwucht der Wasch- und Schleudertrommel zum Zwecke einer neuen Waschgutverteilung die Antriebsgeschwindigkeit des Antriebsmotors reduziert oder diesen vorübergehend ganz stillsetzt, dadurch gekennzeichnet, daß der Antrieb des mechanischen Programmschaltwerkes für die Dauer der Waschgutverteilung und/oder einer Waschgutverteilungsmessung und/oder einer Waschgutverteilungskorrektur angehalten wird.

## Claims

1. Washing machine with a motor-driven washing and spinning drum, with a driven mechanical programmer and an out-of-balance load monitoring device, which in the case of an excessive out-of-balance load of the washing and spinning drum reduces the drive speed of the drive motor or temporarily completely stops the latter for the purpose of re-distribution of the laundry, characterised in that the drive of the mechanical programmer is stopped for the duration of distribution of the laundry and/or for measuring the distribution of the laundry and/or for correcting the distribution of the laundry.

## Revendications

1. Machine à laver avec tambour de lavage et d'essorage entraîné par moteur, comprenant un programmateur entraîné mécaniquement et un dispositif de surveillance du balourd destiné à réduire la vitesse d'entraînement du moteur d'entraînement ou d'arrêter complètement ce dernier momentanément lorsque le balourd devient trop important dans le tambour de lavage et d'essorage afin de répartir de nouveau les pièces de linge caractérisée en ce que l'entraînement du programmateur mécanique est arrêté pendant la durée de la répartition des pièces de linge et/ou d'une mesure de répartition des pièces de linge et/ou d'une correction de répartition des pièces de linge.
